# EUROPÄISCHE PATENTSCHRIFT

(11) **EP 2 655 081 B1**
(45) Veröffentlichungstag und Bekanntmachung des Hinweises auf die Patenterteilung: **25.02.2015**
(21) Anmeldenummer: 11805417.0
(22) Anmeldetag: 16.12.2011
(51) Int. Cl.: B42D 25/00

(54) **OPTISCH VARIABLES ELEMENT, INSBESONDERE SICHERHEITSELEMENT FÜR EINEN DATENTRÄGER**
OPTICALLY VARIABLE ELEMENT, IN PARTICULAR A SECURITY ELEMENT FOR A DATA STORAGE MEDIUM
ÉLÉMENT OPTIQUEMENT VARIABLE, EN PARTICULIER ÉLÉMENT DE SÉCURITÉ POUR UN SUPPORT DE DONNÉES

(30) Priorität: 20.12.2010 DE 102010055236
(43) Veröffentlichungstag der Anmeldung: 30.10.2013
(73) Patentinhaber: Giesecke & Devrient GmbH, 81677 München (DE)
(72) Erfinder: FRANZ, Peter, 85567 Pienzenau/Bruck (DE); HUYNH, Thanh-Hao, 83052 Bruckmühl (DE); FUHSE, Christian, 83624 Otterfing (DE)
(86) Internationale Anmeldenummer: PCT/EP2011/006391
(87) Internationale Veröffentlichungsnummer: WO 2012/084169

(56) Entgegenhaltungen:
- WO-A2-2006/108607
- WO-A2-2006/133863
- DE-A1-102009 007 778

## Beschreibung

Die Erfindung betrifft ein optisch variables Element, insbesondere Sicherheitselement für einen Datenträger.

Datenträger, wie Wert-, Ausweisdokumente, oder Wertgegenstände, wie etwa Markenartikel, werden zur Absicherung oft mit einem optisch variablen Element versehen, das eine Überprüfung der Echtheit des Datenträgers gestattet und das zugleich als Schutz vor unerlaubter Reproduktion dient Dazu weist das optisch variable Element einen optischen Effekt auf, der beispielsweise bei Änderung der Betrachtungsrichtung variiert und der nicht mit herkömmlichen Kopiergeräten kopiert werden kann.

Dokument DE-A-102009007778 offenbart ein Wert- oder Sicherheitsdokument mit einer Lackschicht, die in einem ersten Bereich eine Oberflächenbeschaffenheit aufweist, die von der Oberflächenbeschaffenheit eines zweiten Bereichs verschieden ist.

Ausgehend davon liegt der Erfindung die Aufgabe zugrunde, ein optisch variables Element, insbesondere ein Sicherheitselement für einen Datenträger, anzugeben, das eine hohe Fälschungssicherheit mit guter Erkennbarkeit und leichter Verifizierbarkeit verbindet.

Die Aufgabe wird gelöst durch ein optisch variables Element, insbesondere ein Sicherheitselement für einen Datenträger, mit einem Substrat, das eine reflektierende Schicht umfasst, die eine motivbildende Oberflächenstruktur mit einem ersten und einem zweiten Teilbereich aufweist, wobei die beiden Teilbereiche optisch jeweils als vor- und/oder zurückspringend wahrnehmbar sind, der optisch wahrnehmbare und der haptisch erfassbare Eindruck des ersten Teilbereichs übereinstimmen sowie der optisch wahrnehmbare und der haptisch erfassbare Eindruck des zweiten Teilbereichs nicht übereinstimmen.

Es wird somit ein optisch variables Element bereitgestellt, das aufgrund der optisch vor- und/ oder zurückspringenden Teilbereiche optisch sehr attraktiv ist und bei dem überraschenderweise der haptisch erfassbare Eindruck mit dem optisch wahrnehmbaren Eindruck nur für den ersten Teilbereich und nicht für den zweiten Teilbereich übereinstimmt. Diese Variation der haptischen und somit tastbaren Wahrnehmung des Motivs erzeugt einen hohen Wiedererkennungswert und wird zu einer leichten Verifizierbarkeit der Echtheit des optisch variablen Elementes.

Unter einem optisch als vor- und/oder zurückspringend wahrnehmbaren Teilbereich wird hier insbesondere verstanden, dass der entsprechende Teilbereich als kontinuierlich gewölbte Fläche wahrnehmbar ist. Somit kann der Teilbereich optisch mit einer Wölbung wahrgenommen werden, die von der Krümmung oder tatsächlichen Raumform der reflektierenden Schicht im Bereich des entsprechenden Teilbereichs abweicht. Insbesondere mit dem zweiten Teilbereich kann z.B. eine entsprechend gewölbte Oberfläche durch Nachstellung des entsprechenden Reflexionsverhaltens imitiert werden.

Die beiden Teilbereiche können jeweils als zusammenhängender Bereich ausgebildet sein. Es ist jedoch auch möglich, dass die Teilbereiche Lücken aufweisen oder sogar nicht zusammenhängende Abschnitte umfassen. Insbesondere können die beiden Teilbereiche miteinander und/oder mit anderen Sicherheitsmerkmalen verschachtelt sein.

Ferner kann einer der beiden Teilbereiche den anderen der beiden Teilbereiche umgeben.

Bei dem optisch variablen Element kann die motivbildende Oberflächenstruktur geprägt sein. Dies ist z.B. dahingehend vorteilhaft, dass ein solches optisch variables Element leicht hergestellt werden kann. Insbesondere kann die Prägung mittels Tiefdruck (ohne Farbe) und somit als sogenannte Blindprägung durchgeführt werden.

Ferner kann bei dem erfindungsgemäßen optisch variablen Element die motivbildende Oberflächenstruktur im zweiten Teilbereich eine Vielzahl von reflektiven Facetten aufweisen, die so orientiert sind, dass für einen Betrachter optisch eine reflektive Fläche wahrnehmbar ist, die gegenüber der makroskopischen Raumform der reflektierenden Schicht im zweiten Teilbereich vor- und/ oder zurückspringt. Mit dem zweiten Motivbereich kann somit eine reale gewölbte reflektive Oberfläche imitiert werden. Es ist jedoch auch möglich, mit dem zweiten Motivbereich eine reflektive Flächenform nachzustellen, deren Reflexionsverhalten mit einer realen gewölbten Oberfläche nicht erzeugt werden kann. So kann der zweite Teilbereich des erfindungsgemäßen Sicherheitselements z.B. so ausgebildet sein, dass er für einen Betrachter als imaginäre Fläche wahrnehmbar ist. Beispielsweise kann eine solche imaginäre Fläche als Drehspiegel wahrnehmbar sein, der das sichtbare Spiegelbild z.B. um 90° dreht. Eine solche imaginäre Fläche und insbesondere ein solcher Drehspiegel ist für einen Betrachter sehr leicht erfassbar und zu verifizieren.

Im Prinzip kann jede reale gewölbte reflektierende bzw. transmittierende Oberfläche mittels des zweiten Teilbereichs des erfindungsgemäßen Sicherheitselements in eine imaginäre Fläche abgewandelt werden. Dies kann z.B. dadurch realisiert werden, dass die Azimutwinkel aller Facetten verändert werden, beispielsweise um einen bestimmten Winkel verdreht werden. Damit lassen sich interessante Effekte erzielen. Dreht man beispielsweise alle Azimutwinkel um 45° nach rechts, so ist ein Flächenbereich für einen Betrachter, wenn er direkt von oben beleuchtet wird, eine gewölbte Fläche, die scheinbar von rechts oben beleuchtet wird. Verdreht man alle Azimutwinkel um 90°, so bewegen sich die Lichtreflexe beim Kippen in eine Richtung, die senkrecht auf der Richtung steht, die ein Betrachter erwarten würde. Dieses unnatürliche Reflektionsverhalten macht es einem Betrachter dann beispielsweise auch nicht mehr möglich zu entscheiden, ob die gewölbt wahrnehmbare Fläche nach vorne oder nach hinten (bezogen auf den Flächenbereich) vorliegt.

Mit Vorteil kann die reflektive Fläche für einen Betrachter auch als nicht ebene Fläche wahrnehmbar sein.

Ferner können bei dem erfindungsgemäßen optisch variablen Element die Orientierungen mehrerer Facetten gegenüber den Orientierungen zur Erzeugung der vor- und/oder zurückspringenden reflektierenden Fläche so geändert sein, dass die vor- und/oder zurückspringende reflektierende Fläche zwar noch wahrnehmbar ist, aber mit matt erscheinender Oberfläche. Auch können bei dem erfindungsgemäßen optisch variablen Element die Orientierungen mehrerer Facetten gegenüber den Orientierungen zur Erzeugung der vor- und/oder zurückspringenden reflektierenden Flächen so geändert sein, dass die vor- und/ oder zurückspringende reflektierende Fläche zwar noch wahrnehmbar ist, aber als Oberfläche mit Glitzereffekt, d.h. als glitzernde Oberfläche. Zur Erzeugung einer solchen matten bzw. glitzernden Oberfläche wird wie folgt vorgegangen: Die Änderung der Orientierungen mehrerer Facetten ist durch eine zufällige Abweichung von einer vorgegebenen Sollorientierung innerhalb bestimmter Grenzen gegeben. Insbesondere können auch mehrere benachbarte Facetten um jeweils dieselbe zufällige Abweichung von der Sollorientierung abweichen. Je nach Größe der zufälligen Abweichung und Größe bzw. Anzahl der Facetten mit jeweils gleicher Abweichung kann so beispielsweise eine matt erscheinende Oberfläche oder auch eine glitzernde Oberfläche, d.h. Oberfläche mit Glitzereffekt, erzeugt werden. Solche Sicherheitselemente mit einer matt reflektierenden Oberfläche bzw. einer glitzernden Oberfläche weisen einen sehr hohen Wiedererkennungswert und damit eine sehr hohe Fälschungssicherheit auf.

Ferner können bei dem optisch variablen Element die Facetten als achromatische Facetten ausgebildet sein. Hierunter wird insbesondere verstanden, dass das Reflexionsverhalten der Facetten durch strahlenoptische Effekte bedingt oder zumindest dominiert wird. Die Facetten wirken also nicht oder nur kaum als diffraktive Struktur.

Bei dem optisch variablen Element können die höchsten Facetten eine minimale Höhe von 10 µm aufweisen. Insbesondere liegt die Höhe der höchsten Facetten im Bereich von 10 µm bis 300 µm, bevorzugt bei 15 µm bis 200 µm, weiter bevorzugt bei 20 µm bis 120 µm und besonders bevorzugt bei 25 µm bis 110 µm. Die vorstehende Spezifikation der höchsten Facetten trägt dem Umstand Rechnung, dass die Facetten des erfindungsgemäßen Sicherheitselements in der Regel innerhalb des zweiten Teilbereichs variieren. In einer ganz besonders vorteilhaften Ausführungsform ist es ferner bei einem solchen Sicherheitselement bevorzugt, dass im Wesentlichen alle Facetten eine minimale Höhe von 10 µm aufweisen und insbesondere die Höhe der Facetten im Bereich von 10 µm bis 300 µm, bevorzugt bei 15 µm bis 200 µm, weiter bevorzugt bei 20 µm bis 120 µm und ganz besonders bevorzugt bei 25 µm bis 110 µm liegt. Alle Facetten mit den vorstehenden genannten (höchsten) Höhen größer 10 µm lassen sich mit dem erfindungsgemäßen Verfahren präzise fertigen und weisen daher eine sehr hohe Fälschungssicherheit auf.

Die Facetten können mit einer Raumfrequenz von 5 bis 500 Facetten/cm, vorzugsweise 10 bis 300 Facetten/cm und besonders bevorzugt 20 bis 150 Facetten/ cm ausgebildet sein. Die laterale Abmessung der Facetten kann bevorzugt im Bereich von 10 µm bis 500 µm, besonders bevorzugt von 20 µm bis 180 µm und insbesondere von 30 µm bis 150 µm liegen.

Der Prägeabstand der beiden Teilbereiche kann zwischen 0 µm und 500 µm, bevorzugt zwischen 0 µm und 150 µm und besonders bevorzugt zwischen 0 µm und 50 µm liegen.

Die Raumfrequenz der Facetten sowie die Höhe der Facetten können im zweiten Teilbereich konstant sein oder auch variieren. Besonders bevorzugt sind dabei Facetten, die periodisch oder zumindest lokal periodisch mit konstanter Periode angeordnet sind. Auch sind Facetten besonders bevorzugt, deren Höhe sich im zweiten Teilbereich im Wesentlichen kontinuierlich verändert.

Auf jeden Fall werden die Abmessungen der Facetten so gewählt, dass der optisch erfassbare Eindruck des zweiten Teilbereichs mit dem fühlbaren bzw. tastbaren Eindruck des zweiten Teilbereichs nicht übereinstimmt.

Die Strukturgrößen der motivbildenden Oberflächenstruktur für den ersten Teilbereich können im Wesentlichen die gleichen Einzelabmessungen aufweisen wie die Facetten. Insbesondere kann die motivbildende Oberflächenstruktur im ersten Teilbereich im Wesentlichen parallel angeordnete linienförmige Prägeelemente enthalten. Die Liniendichte kann ca. 10 Linien/cm bis 1000 Linien/cm, bevorzugt 20 Linien/cm bis 300 Linien/cm und ganz besonders bevorzugt 40 Linien/cm bis 150 Linien/cm betragen.

Die Abmessungen der Oberflächenstruktur sind auf jeden Fall so gewählt, dass der haptische Eindruck mit dem optischen übereinstimmt. Dies kann insbesondere über das Aspektverhältnis (Höhe der entsprechenden Prägestruktur zur Breite der Prägestruktur) eingestellt werden. Besonders bevorzugt sind Aspektverhältnisse im Bereich von ca. 1 : 4 bis ca. 4 : 1. Auch das Aspektverhältnis für den zweiten Teilbereich beträgt bevorzugt ca. 1 : 4 bis ca. 4 : 1 und ist von den absoluten Größen so gewählt, dass der optische Eindruck nicht mit dem haptischen Eindruck übereinstimmt.

Besonders bevorzugt ist es, wenn die maximale Höhe der Oberflächenstruktur im ersten Teilbereich größer ist als die maximale Höhe der Oberflächenstruktur im zweiten Teilbereich. Insbesondere kann die maximale Höhe im ersten Teilbereich mindestens 30 µm und bevorzugt mindestens 50 µm betragen.

Die reflektierende Schicht kann als Metallschicht ausgebildet sein. Als Material können beispielsweise Aluminium, Silber, Kupfer, Chrom, Eisen und/ oder ein sonstiges Metall oder Legierungen davon verwendet werden. Auch kann die reflektierende Schicht als Metallfolie vorgesehen sein, die auf dem Substrat aufgebracht ist.

Die reflektierende Schicht kann als Einzelschicht oder auch mehrlagig ausgebildet sein. Ferner kann sie Effektpigmente aufweisen.

Des Weiteren kann sie noch ein weiteres Sicherheitsmerkmal enthalten, wie z.B. ein maschinenlesbares Merkmal. Dabei kann es sich z.B. um ausgerichtete Magnetpigmente handeln.

Das optisch variable Element kann insbesondere als Sicherheitsfaden, Aufreißfaden, Sicherheitsband, Sicherheitsstreifen, Patch oder als Etikett zum Aufbringen auf ein Sicherheitspapier, Wertdokument oder dergleichen ausgebildet sein. Insbesondere kann das optisch variable Element transparente oder zumindest transluzente Bereiche oder Ausnehmungen überspannen.

Unter dem Begriff Sicherheitspapier wird hier insbesondere die noch nicht umlauffähige Vorstufe zu einem Wertdokument verstanden, die neben dem erfindungsgemäßen Sicherheitselement beispielsweise auch weitere Echtheitsmerkmale (wie z.B. im Volumen vorgesehene Lumineszenzstoffe) aufweisen kann. Unter Wertdokumenten werden hier einerseits aus Sicherheitspapieren hergestellte Dokumente verstanden. Andererseits können Wertdokumente auch sonstige Dokumente und Gegenstände sein, die mit dem erfindungsgemäßen optisch variablen Element versehen werden können, damit die Wertdokumente nicht kopierbare Echtheitsmerkmale aufweisen, wodurch eine Echtheitsprüfung möglich ist und zugleich unerwünschtes Kopieren verhindert wird.

Es wird ferner bereitgestellt ein Datenträger mit einem optisch variablen Element nach einem der obigen Ansprüche. Bei dem Datenträger kann es sich um ein Wert-, Ausweisdokument, Sicherheitspapier oder einen anderen Wertgegenstand handeln.

Es wird ferner bereitgestellt ein Verfahren zur Herstellung des erfindungsgemäßen optisch variablen Elementes (einschließlich seiner Weiterbildungen), bei dem die reflektierende Schicht auf das Substrat aufgebracht wird und danach die motivbildende Oberflächenstruktur durch Blindprägung (dauerhaft) erzeugt wird.

Somit lässt sich das erfindungsgemäße optisch variable Element leicht in hoher Stückzahl herstellen.

Insbesondere werden die beiden Teilbereiche in einem einzigen Prägeschritt geprägt, wobei dazu bevorzugt nur eine einzige Prägeform verwendet wird. Dies erleichtert die Herstellung.

Ferner wird ein Verfahren zur Herstellung eines Datenträgers mit einem erfindungsgemäßen optisch variablen Element (einschließlich seiner Weiterbildung) bereitgestellt, bei dem das optisch variable Element auf und/oder im Datenträger vorgesehen wird.

Dabei kann die reflektierende Schicht auf dem Datenträger gebildet werden und danach die motivbildende Oberflächenstruktur in die reflektierende Schicht geprägt werden. Bevorzugt werden beide Teilbereiche in einem einzigen Prägeschritt geprägt. Dazu kann z.B. eine einzige Prägeform verwendet werden.

Bei dem Prägeschritt handelt es sich bevorzugt um einen Tiefdruck ohne Farbe und somit um eine sogenannte Blindprägung.

Ferner kann das optisch variable Element zunächst teilweise hergestellt werden, indem nur einer der beiden Teilbereiche gebildet wird. In diesem Fall wird das teilweise hergestellte optisch variable Element mit dem Datenträger verbunden und danach der fehlende Teilbereich ausgebildet. Zumindest einer der beiden Teilbereiche kann durch Prägen (insbesondere Blindprägen) gebildet werden.

Es wird ferner bereitgestellt eine Prägeform mit einer Prägefläche, mit der die motivbildende Oberflächenstruktur des erfindungsgemäßen optisch variablen Elementes (einschließlich seiner Weiterbildung) geprägt werden kann.

Die Prägefläche kann z.B. durch Materialabtrag mittels Laserstrahlung erzeugt werden. Dazu werden bevorzugt pulsbetriebene Laser eingesetzt, wobei insbesondere Pikosekundenlaser bevorzugt sind. Durch den Einsatz der Laserstrahlung kann eine sehr hohe Auflösung erreicht werden. Insbesondere kann das Aspektverhältnis deutlich höher ausgebildet werden im Vergleich zu klassischen Herstellungsverfahren von Prägeformen.

Als Material für das Substrat des Sicherheitselementes und/oder für den Datenträger (wie z.B. eine Banknote) kann ein Kunststoffmaterial verwendet werden. Insbesondere ist auch ein Papiersubstrat möglich.

So kann Papier mit Synthesefasern, d.h. Papier mit einem Anteil x polymeren Materials im Bereich von 0 < x < 100 Gew.-%, eine Kunststofffolie, z. B. eine Folie aus Polyethylen (PE), Polyethylenterephthalat (PET), Polybutylenterephthalat (PBT), Polyethylennaphthalat (PEN), Polypropylen (PP) oder Polyamid (PA), oder ein mehrschichtiger Verbund, insbesondere ein Verbund mehrerer unterschiedlicher Folien (Kompositverbund) oder ein Papier-Folien-Verbund (Folie/Papier/Folie oder Papier/Folie/Papier) benutzt werden. Das optisch variable Element kann in, auf oder zwischen jeder der Schichten eines solchen mehrschichtigen Verbunds vorgesehen werden.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen. Insbesondere kann das optisch variable Element alle Merkmale aufweisen, die bei dem beschriebenen Herstellungsverfahren zur Erzeugung des optisch variablen Elementes erzeugt werden. Auch kann das Verfahren zur Herstellung des optisch variablen Elementes so weitergebildet werden, dass alle beschriebenen Beispiele und Ausführungsformen des optisch variablen Elementes hergestellt werden können. Gleiches gilt für den beschriebenen Datenträger und die Beschreibung für Herstellungsverfahren eines solchen Datenträgers. Die erfindungsgemäße Prägeform kann so weitergebildet werden, dass jedes hier beschriebene optisch variable Element herstellbar ist.

Nachfolgend wird die Erfindung beispielshalber anhand der beigefügten Zeichnungen, die auch erfindungswesentliche Merkmale offenbaren, noch näher erläutert. Zur besseren Anschaulichkeit wird in den Figuren auf eine maßstabs- und proportionsgetreue Darstellung verzichtet. Es zeigen:
- Fig. 1: eine Draufsicht einer Banknote mit einem erfindungsgemäßen optisch variablen Element 1;
- Fig. 2: eine vergrößerte Schnittansicht des optisch variablen Elementes 1 entlang der Schnittlinie A-A in Fig. 1;
- Fig. 3A - 3D: Schritte zur Erläuterung der Herstellung des optisch variablen Elementes gemäß Fig. 1 und 2;
- Fig. 4: eine schematische Draufsicht auf eine weitere Ausführungsform des erfindungsgemäßen optisch variablen Elementes,
- Fig. 5: eine schematische Draufsicht auf eine weitere Ausführungsform des erfindungsgemäßen optisch variablen Elementes, und
- Fig. 6A - 6B: eine schematische Draufsicht auf noch eine weitere Ausführungsform des erfindungsgemäßen optisch variablen Elementes bei zwei verschiedenen Betrachtungswinkeln.

Bei der in Fig. 1 gezeigten Ausführungsform ist das erfindungsgemäße optisch variable Element 1 auf der in der Fig. 1 gezeigten Vorderseite einer Banknote 2 aufgebracht und dient als Sicherheitselement bzw. Sicherheitsmerkmal, um die Echtheit der Banknote 2 überprüfen zu können.

Das optisch variable Element bzw. das Sicherheitselement 1 ist als reflektives Sicherheitselement 1 mit einer rechteckigen Außenkontur ausgebildet und weist ein Motiv 3 mit einem ersten Teilbereich 4 und einem zweiten Teilbereich 5 auf, der hier vom ersten Teilbereich 4 umgeben ist. Der erste Teilbereich 4 bildet einen kreisförmigen Rand für den zweiten Teilbereich 5.

Wie am besten aus Fig. 2 ersichtlich ist, in der schematisch ein Schnitt des Sicherheitselementes 1 entlang der Linie A-A gezeigt ist, umfasst das Sicherheitselement 1 ein Substrat 6 mit einer reflektierenden Schicht 7. Die dem Substrat 6 abgewandte Oberseite der reflektierenden Schicht 7 ist geprägt und weist daher eine Oberflächenstrukturierung auf, die jedoch im ersten und zweiten Teilbereich 4, 5 unterschiedlich ausgebildet ist.

Im ersten Teilbereich 4 ist die Oberflächenstrukturierung als Erhebung 8 ausgebildet, die zwei Flanken 9,10 und eine diese verbindende abgerundete Spitze 11 aufweist. Die Höhe der Erhebung ist hier d1, wobei die Höhe d1 sowie die laterale Abmessung (maximaler Abstand der beiden Flanken 9,10 in der Schnittansicht gemäß Fig. 2) der Erhebung 8 so gewählt sind, dass der erste Teilbereich 4 optisch als erhabener Ring wahrnehmbar ist und der haptisch erfassbare Eindruck damit übereinstimmt.

Im zweiten Teilbereich 5 ist die Prägung so ausgebildet, dass eine Vielzahl von reflektiven Facetten 12 vorgesehen sind, die für einen Betrachter eine reflektive Fläche 13 nachstellen, die gegenüber der tatsächlichen makroskopischen Raumform der reflektierenden Schicht 7 im zweiten Teilbereich 5 gewölbt erscheint. Bei der hier beschriebenen Ausführungsform ist die reflektierende Fläche 13 ein Teil einer Kugel, wie in der Schnittdarstellung in Fig. 2 durch die gestrichelte Linie mit dem Bezugszeichen 13 angedeutet ist.

Dieser optische Effekt wird dadurch erreicht, dass die Neigung der Facetten 12 so gewählt ist, dass einfallendes Licht an den Facetten 12 in die gleiche Richtung reflektiert wird, in die eine gewölbte Fläche 13 das Licht reflektieren würde.

So wird der einfallende Lichtstrahl 15 in Richtung 16 reflektiert, die parallel zur Richtung 16' ist, die der Richtung der Reflexion an der Oberfläche 13 entspräche. Gleiches gilt für die Lichtstrahlen 17 und 19, die in die Richtungen 18 und 20 reflektiert werden. Diese Richtungen 18 und 20 sind parallel zu den Richtungen 18' und 20', welche die Reflexionsrichtungen bei Reflexion an der Oberfläche 13 wären.

Die maximale Höhe d2 sowie die maximale Abmessung der Facetten 12 sind bevorzugt so gewählt, dass ein Beobachter die Facetten 12 mit unbewaffnetem Auge nicht auflösen kann. Die in Fig. 2 gezeigte, bevorzugte Ausführungsform weist Facetten auf, die periodisch mit im Wesentlichen konstanter Periode angeordnet sind. Auch weisen die Facetten dieser Ausführungsform eine Höhe auf, die sich von einem mittleren Bereich des zweiten Teilbereichs hin zu einem äußeren Bereich des zweiten Teilbereichs, also hin zu dem ersten Teilbereich, im Wesentlichen kontinuierlich vergrößert und dort die maximale Höhe d2 erreicht.

Aus dem Reflexionsverhalten des zweiten Teilbereiches 5 schließt daher ein Betrachter, dass im zweiten Teilbereich 5 die gewölbte Oberfläche 13 mit einer Höhe d3 vorliegt, die deutlich größer ist als die maximale Höhe d2 der Facetten 12. So spricht beispielsweise für den Lichtstrahl 15 das Reflexionsverhalten dafür, dass die lokale Flächennormale in Richtung 21 weist, was deutlich verschieden ist zu der makroskopischen Flächennormalen (Pfeil 22) der reflektierenden Schicht 7 im zweiten Teilbereich 5. Im zweiten Teilbereich 5 wird somit durch gerichtete Reflexion an den Facetten 12 eine Wölbung imitiert, wodurch sich erst indirekt ein Tiefeneindruck bzw. ein 3D-Eindruck ergibt. Man kann diesen Eindruck daher auch als "21/2"-dimensionale Darstellung oder reliefartige Darstellung bezeichnen.

Aufgrund der geringen Abmessungen der einzelnen Facetten 12 unterscheidet sich der haptisch erfassbare Eindruck des zweiten Teilbereiches deutlich von dem optisch wahrnehmbaren Eindruck. So erwartet ein Betrachter aufgrund des optischen Eindrucks eine nach vorne gewölbte Fläche. Beim Berühren des zweiten Teilbereiches 5 wird er aber im Wesentlichen nur eine plane Fläche ertasten oder fühlen.

Während also im ersten Teilbereich 4 der optisch wahrnehmbare Eindruck mit der haptischen Wahrnehmung übereinstimmt, fallen im zweiten Teilbereich 5 der optisch wahrnehmbare Eindruck und der haptisch erfassbare Eindruck auseinander. Somit ist das erfindungsgemäße Sicherheitselement 1 in vorteilhafter Weise für den Benutzer ohne zusätzliche Hilfsmittel leicht und eindeutig überprüfbar.

Das erfindungsgemäße optisch variable Element 1 kann wie folgt hergestellt werden. Zunächst wird auf dem Substrat 6, das beispielsweise als Kunststofffolie ausgebildet sein kann, durch Bedampfen eine Metallschicht als reflektierende Schicht 7 gebildet (Schritt von Fig. 3A zu Fig. 3B).

Danach wird die gewünschte Oberflächenstruktur mit einer Tiefdruckplatte 25 in die Oberseite der reflektierenden Schicht 7 und somit natürlich auch in das Substrat 6 geprägt, wobei mit der einen Tiefdruckplatte 25 in einem einzigen Verfahrensschritt beide Teilbereiche 4 und 5 des Motivs 3 geprägt werden (Schritt von Fig. 3C zu Fig. 3D).

Die Strukturierung der Oberseite der reflektierenden Schicht 7 zur Ausbildung des ersten und zweiten Teilbereiches 4, 5 des Motivs 3 kann somit mittels Blindprägen in einem einzigen Schritt erzeugt werden. Daher kann das Motiv 3 z.B. unter den Maschinen- und Geschwindigkeitsvorgaben einer typischen Wertpapierdruckerei leicht hergestellt werden.

Das so hergestellte optisch variable Element 1 kann dann auf die Oberseite der Banknote 2 aufgebracht werden, um die Banknote 2 gemäß Fig. 1 herzustellen.

Es ist natürlich auch möglich, die reflektierende Schicht 7 nicht auf dem Substrat 6, sondern direkt auf der Oberseite der Banknote 2 auszubilden. In diesem Fall ist die Banknote 2 das Substrat für die reflektierende Schicht 7. Dann kann man die bereits (teilweise) fertiggestellte Banknote 2 (mit der reflektierenden Schicht 7) dem Tiefdruckschritt gemäß Fig. 3C und Fig. 3D unterziehen, um das gewünschte Motiv 3 durch Prägen dauerhaft herzustellen.

Ferner ist es möglich, zunächst das optisch variable Element 1 herzustellen, wobei dieses aber nur den ersten oder zweiten Teilbereich 4, 5 aufweist. Dieses teilweise fertiggestellte optisch variable Element 1 wird dann auf die Banknote 2 aufgebracht und danach wird in einem separaten Tiefdruckschritt der fehlende Teilbereich 4 oder 5 ausgebildet.

Wenn die reflektierende Schicht 7 als Metallschicht ausgebildet ist, können als Material beispielsweise Aluminium, Silber, Kupfer, Chrom, Eisen und/ oder ein sonstiges Metall oder Legierungen davon verwendet werden.

Die reflektierende Schicht kann nicht nur, wie bisher beschrieben, als Einzelschicht ausgebildet sein, sie kann auch mehrlagig sein und/oder Effektpigmente aufweisen. Auch das Substrat kann ein- oder mehrlagig sein.

Ferner kann die reflektierende Schicht 7 durch ein Druckverfahren realisiert werden, bei dem z.B. eine Silber- und/oder Goldfarbe auf das Substrat 6 aufgebracht wird. Als Druckverfahren können bekannte Druckverfahren eingesetzt werden, wie z.B. Sieb-, Offset- oder Indirektdruck. Auch Flexodruckverfahren sind möglich. Des Weiteren kann die reflektierende Schicht 7 als Folie vorliegen, die auf das Substrat 6 aufgebracht wird. Neben den bereits beispielhaft erwähnten metallischen Farben können auch Iriodine (Handelsname von Perlglanzpigmenten der Firma Merck) oder Perlglanzfarben eingesetzt werden. Des Weiteren können sogenannte Effektfarben mit Effektpigmenten eingesetzt werden. Dabei kann es sich z.B. um auf der Basis von flüssigkristallinen Polymeren hergestellte Effektpigmente handeln, die für sich genommen transluzent sind. In diesem Fall werden die Effektpigmente auf einer entsprechenden reflektierenden Schicht auf dem Substrat angeordnet.

Des Weiteren können die in der WO 2009/074284 A2 beschriebenen Effektpigmente eingesetzt werden.

Auch sogenannte Dünnschichtpigmente, die aufgrund von Interferenzeffekten betrachtungswinkelabhängig unterschiedliche Farben zeigen, können eingesetzt werden. Des Weiteren können die Effektpigmente selbstreflektierend sein, wenn sie beispielsweise als Metallpigmente ausgebildet sind.

In Fig. 4 ist eine weitere Ausführungsform des erfindungsgemäßen optisch variablen Elementes 1 gezeigt, bei dem der erste Teilbereich sechs mal die Zahl 5 in optisch erhabener sowie in auch dieser Form ertastbar darstellt. Der zweite Teilbereich 5 weist optisch dreidimensional erscheinende Rauten auf, die jedoch nicht in dieser dreidimensionalen Form tastbar sind, sondern lediglich als plane Fläche ertastbar sind.

In Fig. 5 ist eine weitere Ausführungsform des erfindungsgemäßen optisch variablen Elementes 1 gezeigt, wobei in diesem Fall das Motiv ein Portrait sein soll, das hier stark vereinfacht dargestellt ist. Bei diesem Portrait können einzelne Teile als erster Teilbereich 4 ausgebildet sein, wie z.B. die Nase und der Mund. Die restlichen Teile des Portraits sind dann als zweiter Teilbereich 5 ausgebildet.

Schließlich ist in Fig. 6 noch eine weitere Ausführungsform des erfindungsgemäßen optisch variablen Elementes gezeigt. Die Ausführungsform der Fig. 6 unterscheidet sich von der in Fig. 5 gezeigten Ausführungsform lediglich dadurch, dass der zweite Teilbereich 5 des Portraits eine zusätzliche Information, in diesem Fall die Zahl "50", aufweist. Bei der Zahl "50" kann es sich z.B. um die Wertzahl des mit dem optisch variablen Element zu sichernden Wertgegenstandes handeln. Letztlich ist aber auch jede andere Information, z.B. in Form eines alphanumerischen Zeichens, eines Logos, einer geometrischen Form etc. denkbar. Die zusätzliche Information ist in Fig. 6A und Fig. 6B mit dem Bezugszeichen 30 bezeichnet.

Im Weiteren wird näher auf den Aufbau, die Herstellung und den sich für den Betrachter ergebenden Bildeindruck der zusätzlichen Information 30 eingegangen.

Wie bereits erwähnt, wird die erfindungsgemäße motivbildende Oberflächenstruktur des optisch variablen Elementes 1 mit Vorteil durch Prägung erhalten. Daher ist es auch mit Bezug auf Fig. 6A und Fig. 6B bevorzugt, die zusätzliche Information 30 durch Prägung einer reflektiven Fläche zu erzeugen. Beispielsweise kann die zusätzliche Information 30 durch eine Vielzahl von Facetten und/ oder Sägezahnstrukturen mit konstanter Orientierung ausgebildet sein. Bei Betrachtung des optisch variablen Elementes 1 unter einer ersten Betrachtungsrichtung und mit einer definierten Beleuchtungsrichtung, die z.B. durch eine Lichtquelle erzeugt ist, erscheint die zusätzliche Information 30 für den Betrachter mit einem ersten Helligkeitswert. Wie in Fig. 6A gezeigt, nimmt der Betrachter aus der ersten Betrachtungsrichtung beispielsweise die helle Wertzahl "50" wahr. Die übrigen Bereiche des erfindungsgemäßen optisch variablen Elements, insbesondere der erste Teilbereich 4 und der zweite Teilbereich 5, werden vom Betrachter aus der ersten Betrachtungsrichtung ebenfalls mit den den jeweiligen Bereichen zugeordneten ersten Helligkeitswerten wahrgenommen.

Wird das optisch variable Element 1 bei feststehender Beleuchtungsrichtung in Bezug auf den Betrachter verkippt, oder aber ändert der Betrachter seine Betrachtungsrichtung in Bezug auf das optisch variable Element 1, so wird er eine Veränderung der Helligkeit der zusätzlichen Information 30 wahrnehmen. Beispielsweise ist für die zweite Betrachtungsrichtung des Beobachters die für ihn erkennbare zusätzliche Information als dunkle Wertzahl "50" dargestellt. Die Änderung der Helligkeit der Wertzahl "50" bei Änderung der Betrachtungsrichtung kann durch die Anordnung der Sägezahnstrukturen mit konstanter Orientierung, abhängig von einer vorgegebenen Beleuchtungsrichtung festgelegt werden. D.h., die Wertzahl "50" wechselt bei vorgegebener Beleuchtungsrichtung für den Betrachter ihre Helligkeit beim Kippen des Sicherheitselementes oder bei Änderung der Betrachtungsrichtung des Beobachters in Bezug auf das Sicherheitselement in vorgesehener Art und Weise. Die verschiedenen Helligkeitseindrücke für den Betrachter werden durch Abschattungseffekte erzielt, d.h. bei vorgegebener Beleuchtungsrichtung wird beim Kippen des optisch variablen Sicherheitselementes bzw. bei Änderung der Betrachtungsrichtung durch die Sägezahnstrukturen das Licht teilweise abgeschattet, also vom Betrachter weg reflektiert, so dass dieser einen dunkleren Helligkeitseindruck als ohne Abschattung wahrnimmt. Es versteht sich, dass die übrigen Bereiche 4, 5 des optisch variablen Elementes unter den verschiedenen Betrachtungswinkeln gemäß Fig. 6A und Fig. 6B ebenfalls mit unterschiedlicher erster bzw. zweiter Helligkeit vom Betrachter wahrgenommen werden können. Bei gegebener Betrachtungsrichtung und Beleuchtungsrichtung können die Prägestrukturen des optisch variablen Sicherheitselementes, insbesondere im zweiten Teilbereich 5, und im Bereich der zusätzlichen Information 30 aber auch so gewählt werden, dass die zusätzliche Information etwa mit der gleichen Helligkeit wie das umgebende optisch variable Sicherheitselement erscheint, so dass die zusätzliche Information unter diesen Beleuchtungs- und Betrachtungsbedingungen im Wesentlichen nicht zu erkennen ist. Der für den Betrachter wahrnehmbare Bildeindruck entspricht bei einer solchen Variante dann im Wesentlichen den in Fig. 5 gezeigten Bildeindruck, da die Information 30 sich nicht kontrastierend von dem übrigen Sicherheitselement abhebt. Die zusätzliche Information kann bei gegebener Beleuchtungsrichtung vom Betrachter in der Regel durch einfaches Kippen des Sicherheitselementes oder aber Ändern der Betrachtungsrichtung in Bezug auf das Sicherheitselement wahrgenommen werden und stellt damit ein zusätzliches Sicherheitsmerkmal dar, welches die Fälschungssicherheit des optisch variablen Elementes 1 und auch die optische Attraktivität des erfindungsgemäßen Sicherheitselements für den Betrachter weiter erhöht.

Neben der in Fig. 6 gezeigten Ausführungsform mit nur einer zusätzlichen Information in Form der Wertzahl "50", kann die zusätzliche Information selbstverständlich auch mehrere Teile aufweisen. Beispielsweise könnte neben der Wertzahl "50" auch noch ein weiteres Symbol, beispielsweise ein EURO-Zeichen ("€") vorgesehen sein. Für den Bereich des EURO-Zeichens würden dann Sägezahnstrukturen mit einer Vielzahl an Sägezähnen mit einer Orientierung vorgesehen werden, die sich von der Orientierung der Sägezahnstrukturen im Bereich der Wertzahl "50" unterscheidet. Bei Betrachtung unter einem ersten Betrachtungswinkel könnte dann die Wertzahl "50" entsprechend Fig. 6A hell und das EURO-Zeichen dunkel erscheinen, während bei Betrachtung des Sicherheitselementes unter einem zweiten Betrachtungswinkel die Wertzahl "50" gemäß Fig. 6B dunkel erscheint, während das EURO-Zeichen unter diesen Beobachtungsbedingungen für den Betrachter hell erscheint. Des Weiteren ist es auch denkbar, dass die zusätzliche Information aus z.B. zwei Bereichen gebildet wird, die überlappend angeordnet sind. Dazu könnte die Sägezahnstruktur des diskutierten Beispiels mit der Wertzahl "50" und dem EURO-Zeichen so ausgebildet werden, dass die der Wertzahl "50" zugeordnete Sägezahnstruktur und die dem EURO-Zeichen zugeordnete Sägezahnstruktur ineinander geschachtelt werden, was z.B. durch eine streifen- bzw. pixelförmige Zerlegung des gesamten Bereichs der zusätzlichen Information und abwechselnde Anordnung eines Streifens/ Pixels mit Sägezahnstrukturen der Wertzahl "50" bzw. des EURO-Zeichens erfolgen. Die Streifen bzw. Pixel, die der Wertzahl "50" bzw. dem EURO-Zeichen zugeordnet sind, können eine Ausdehnung, insbesondere Streifenbreite von z.B. 100 µm aufweisen. Durch eine solche überlappende Anordnung zweier Bereiche der zusätzlichen Information kann ein Sicherheitselement mit außerordentlich hohem Fälschungsschutz und optischer Attraktivität angegeben werden, da die erfindungsgemäßen Effekte der optischen Wahrnehmung und der haptischen Erfassbarkeit noch durch den weiteren Effekt der zusätzlichen Information ergänzt werden.

Bezüglich der zusätzlichen Information ist noch anzumerken, dass diese auch mehrfach angeordnet sein kann, wobei die Sägezahngitter innerhalb einer Anordnung Sägezähne mit fester Orientierung aufweisen und sich diese Orientierung von der Orientierung der anderen Darstellungen unterscheidet. Beim Kippen des Sicherheitselements mit solcher mehrfach angeordneter, zusätzlicher Information kommt es für den Betrachter zu einem sogenannten "kinematischen Effekt", d.h., der Betrachter kann im vorstehend genannten Beispiel mit der Wertzahl "50" eine zusätzliche Information 30 wahrnehmen, die sich beim Kippen über das optisch variable Element zu bewegen scheint und dabei auch seine Helligkeit verändert (Laufeffekt).

Schließlich ist noch zu erwähnen, dass die für die zusätzliche Information vorgesehene Struktur mit z.B. geprägten Sägezahngittern bzw. geprägten Facetten entweder nachträglich in einem zusätzlichen Prägeschritt oder aber in besonders vorteilhafter Weise gleichzeitig mit der Prägung des ersten und zweiten Teilbereichs des optisch variablen Elements erfolgen kann. In einem solchen Fall würde die mit Bezug auf Fig. 3 gezeigte Tiefdruckplatte 25 entsprechende Gravuren aufweisen, die zur Erzeugung der Sägezahnstrukturen bzw. Facetten erforderlich sind. Im Prägeschritt würden dann gleichzeitig die Strukturen des ersten Teilbereichs, des zweiten Teilbereichs und der zusätzlichen Information in das Substrat des Sicherheitselements eingebracht.

### Bezugszeichenliste

- 1: Optisch variables Element
- 2: Banknote
- 3: Motiv
- 4: Erster Teilbereich
- 5: Zweiter Teilbereich
- 6: Substrat
- 7: Reflektierende Schicht
- 8: Erhebung
- 9: Flanke
- 10: Flanke
- 11: Spitze
- 12: Facette
- 13: Reflektive Fläche
- 15: Lichtstrahl
- 16, 16': Richtung
- 17: Lichtstrahl
- 18, 18': Richtung
- 19: Lichtstrahl
- 20, 20': Richtung
- 21: Richtung
- 22: Pfeil
- 25: Prägeform
- 26: Prägefläche
- 30: Zusätzliche Information

## Patentansprüche

1. Optisch variables Element, insbesondere Sicherheitselement für einen Datenträger, mit
einem Substrat (6), das eine reflektierende Schicht (7) umfasst, die eine motivbildende Oberflächenstruktur mit einem ersten und einem zweiten Teilbereich (4, 5) aufweist,
wobei die beiden Teilbereiche (4, 5) optisch jeweils als vor- und/oder zurückspringend wahrnehmbar sind,
der optisch wahrnehmbare und der haptisch erfassbare Eindruck des ersten Teilbereiches (4) übereinstimmen sowie
der optisch wahrnehmbare und der haptisch erfassbare Eindruck des zweiten Teilbereiches (5) nicht übereinstimmen.

2. Optisch variables Element nach Anspruch 1, bei dem die motivbildende Oberflächenstruktur geprägt ist.

3. Optisch variables Element nach Anspruch 1 oder 2, bei dem die motivbildende Oberflächenstruktur im zweiten Teilbereich (5) eine Vielzahl von reflektiven Facetten (12) aufweist, die so orientiert sind, dass für einen Betrachter optisch eine reflektive Fläche (13) wahrnehmbar ist, die gegenüber der makroskopischen Raumform der reflektierenden Schicht (7) im zweiten Teilbereich (5) vor- und/ oder zurückspringt, wobei die reflektive Fläche (13) für einen Betrachter bevorzugt als nicht ebene Fläche wahrnehmbar ist.

4. Optisch variables Element nach Anspruch 3, bei dem die Orientierungen mehrerer Facetten (12) gegenüber den Orientierungen zur Erzeugung der vor- und/oder zurückspringenden reflektierenden Fläche (13) so geändert sind, dass die vor- und/oder zurückspringende reflektierende Fläche (13) zwar noch wahrnehmbar ist, aber mit matt und/oder glitzernd erscheinender Oberfläche.

5. Optisch variables Element nach Anspruch 3 oder 4, bei dem die Facetten (12) so orientiert sind, dass der zweite Teilbereich (5) ein Reflexionsverhalten zeigt, das mit einer realen makroskopisch gewölbten reflektiven Oberfläche nicht erzeugt werden kann.

6. Optisch variables Element nach einem der Ansprüche 3 bis 5, bei dem die Facetten (12) als achromatische Facetten (12) ausgebildet sind.

7. Optisch variables Element nach einem der Ansprüche 3 bis 6, bei dem die höchsten Facetten (12) eine minimale Höhe von 10 µm und bevorzugt eine Höhe von 25 µm bis 110 µm aufweisen.

8. Optisch variables Element nach einem der Ansprüche 3 bis 7, bei dem die Facetten periodisch oder zumindest lokal periodisch mit konstanter Periode angeordnet sind.

9. Optisch variables Element nach einem der obigen Ansprüche, bei dem die maximale Höhe der Oberflächenstruktur im ersten Teilbereich (4) größer ist als die maximale Höhe der Oberflächenstruktur im zweiten Teilbereich (5), wobei insbesondere die maximale Höhe im ersten Teilbereich (4) mindestens 30 µm und bevorzugt mindestens 50 µm beträgt.

10. Datenträger mit einem optisch variablen Element nach einem der obigen Ansprüche.

11. Verfahren zur Herstellung des optisch variablen Elementes nach einem der Ansprüche 1 bis 9, bei dem die reflektierende Schicht (7) auf das Substrat (6) aufgebracht wird und danach die motivbildende Oberflächenstruktur durch Blindprägung erzeugt wird.

12. Verfahren nach Anspruch 11, bei dem beide Teilbereiche (4, 5) in einem einzigen Prägeschritt geprägt werden, wobei dazu bevorzugt eine einzige Prägeform verwendet wird.

13. Verfahren zur Herstellung eines Datenträgers mit einem optisch variablen Element nach einem der Ansprüche 1 bis 9, bei dem das optisch variable Element auf und/oder im Datenträger vorgesehen wird.

14. Verfahren nach Anspruch 13, bei dem die reflektierende Schicht auf dem Datenträger gebildet wird und danach die motivbildende Oberflächenstruktur in die reflektierende Schicht geprägt wird, wobei beide Teilbereiche (4, 5) bevorzugt in einem einzigen Prägeschritt geprägt werden.

15. Verfahren nach Anspruch 13, bei dem das optisch variable Element zunächst teilweise hergestellt wird, indem nur einer der beiden Teilbereiche gebildet wird, das teilweise hergestellte optisch variable Element mit dem Datenträger verbunden wird und danach der fehlende Teilbereich ausgebildet wird, wobei die beiden Teilbereiche bevorzugt jeweils durch Prägen gebildet werden.

16. Prägeform mit einer Prägefläche, mit der die motivbildende Oberflächenstruktur des optisch variablen Elementes nach einem der Ansprüche 1 bis 9 geprägt werden kann.

## Claims

1. An optically variable element, in particular security element for a data carrier, having
a substrate (6) comprising a reflective layer (7) having a motif-forming surface structure with a first and a second partial region (4, 5),
the two partial regions (4, 5) being respectively perceptible optically as protruding and/or receding,
the optically perceptible and the haptically detectable impressions of the first partial region (4) matching, and
the optically perceptible and the haptically detectable impressions of the second partial region (5) not matching.

2. The optically variable element according to claim 1, wherein the motif-forming surface structure is embossed.

3. The optically variable element according to claim 1 or 2, wherein the motif-forming surface structure has in the second partial region (5) a multiplicity of reflective facets (12) which are so oriented that there is optically perceptible to a viewer a reflective area (13) which protrudes and/or recedes relative to the macroscopic spatial form of the reflective layer (7) in the second partial region (5), wherein the reflective area (13) is preferably perceptible to a viewer as a non-planar area.

4. The optically variable element according to claim 3, wherein the orientations of several facets (12) are so changed relative to the orientations for producing the protruding and/or receding reflective area (13) that the protruding and/or receding reflective area (13) is still perceptible but with a surface appearing matt and/or glittery.

5. The optically variable element according to claim 3 or 4, wherein the facets (12) are so oriented that the second partial region (5) shows a reflection behavior that cannot be produced with a real macroscopically bulged reflective surface.

6. The optically variable element according to any of claims 3 to 5, wherein the facets (12) are configured as achromatic facets (12).

7. The optically variable element according to any of claims 3 to 6, wherein the highest facets (12) have a minimum height of 10 µm and preferably a height of 25 µm to 110 µm.

8. The optically variable element according to any of claims 3 to 7, wherein the facets are arranged periodically or at least locally periodically with a constant period.

9. The optically variable element according to any of the above claims, wherein the maximum height of the surface structure in the first partial region (4) is greater than the maximum height of the surface structure in the second partial region (5), wherein in particular the maximum height in the first partial region (4) amounts to at least 30 µm and preferably at least 50 µm.

10. A data carrier having an optically variable element according to any of the above claims.

11. A method for manufacturing the optically variable element according to any of claims 1 to 9, wherein the reflective layer (7) is applied to the substrate (6) and thereafter the motif-forming surface structure is produced by blind embossing.

12. The method according to claim 11, wherein the two partial regions (4, 5) are embossed in a single embossing step, there preferably being employed for this purpose a single embossing die.

13. A method for manufacturing a data carrier having an optically variable element according to any of claims 1 to 9, wherein the optically variable element is provided on and/or in the data carrier.

14. The method according to claim 13, wherein the reflective layer is formed on the data carrier, and thereafter the motif-forming surface structure is embossed into the reflective layer, wherein the two partial regions (4, 5) are preferably embossed in a single embossing step.

15. The method according to claim 13, wherein the optically variable element is first partly manufactured by only one of the two partial regions being formed, the partly manufactured optically variable element being connected to the data carrier, and thereafter the lacking partial region being formed, wherein the two partial regions are preferably respectively formed by embossing.

16. An embossing die having an embossing area with which the motif-forming surface structure of the optically variable element according to any of claims 1 to 9 can be embossed.

## Revendications

1. Elément optiquement variable, notamment élément de sécurité pour un support de données, ayant
un substrat (6) qui comprend une couche réfléchissante (7), laquelle comporte une structure de surface formant motif ayant une première et une deuxième zone partielle (4, 5),
les deux zones partielles (4, 5) étant optiquement respectivement perceptibles comme passant en avant et/ou revenant en arrière,
l'impression optiquement perceptible et l'impression haptiquement saisissable de la première zone partielle (4) coïncidant ainsi que
l'impression optiquement perceptible et l'impression haptiquement saisissable de la deuxième zone partielle (5) ne coïncidant pas.

2. Elément optiquement variable selon la revendication 1, dans lequel la structure de surface formant motif est gaufrée.

3. Elément optiquement variable selon la revendication 1 ou 2, dans lequel la structure de surface formant motif dans la deuxième zone partielle (5) comporte une pluralité de facettes réflectives (12) qui sont orientées de telle façon que, pour un observateur, optiquement, une surface réflective (13) est perceptible, laquelle, par rapport à la forme spatiale macroscopique de la couche réfléchissante (7), passe en avant et/ou revient en arrière dans la deuxième zone partielle (5), la surface réflective (13) étant perceptible pour un observateur de préférence en tant que surface non plane.

4. Elément optiquement variable selon la revendication 3, dans lequel les orientations de plusieurs facettes (12) sont, par rapport aux orientations destinées à générer la surface réflective (13) passant en avant et/ou revenant en arrière, modifiées de telle façon que la surface réflective (13) passant en avant et/ou revenant en arrière reste certes encore perceptible, mais avec une surface paraissant mate et/ou scintillante.

5. Elément optiquement variable selon la revendication 3 ou 4, dans lequel les facettes (12) sont orientées de telle façon que la deuxième zone partielle (5) présente un comportement de réflexion qui ne peut pas être généré avec une réelle surface réflective bombée macroscopiquement.

6. Elément optiquement variable selon une des revendications de 3 à 5, dans lequel les facettes (12) sont réalisées en tant que facettes (12) achromatiques.

7. Elément optiquement variable selon une des revendications de 3 à 6, dans lequel les facettes (12) les plus hautes ont une hauteur minimale de 10 µm et de préférence une hauteur de 25 µm à 110 µm.

8. Elément optiquement variable selon une des revendications de 3 à 7, dans lequel les facettes (12) sont agencées périodiquement ou au moins localement périodiquement à période constante.

9. Elément optiquement variable selon une des revendications précédentes, dans lequel la hauteur maximale de la structure de surface dans la première zone partielle (4) est supérieure à la hauteur maximale de la structure de surface dans la deuxième zone partielle (5), notamment la hauteur maximale dans la première zone partielle (4) s'élevant au moins à 30 µm et de préférence à au moins 50 µm.

10. Support de données comprenant un élément optiquement variable selon une des revendications précédentes.

11. Procédé de fabrication de l'élément optiquement variable selon une des revendications de 1 à 9, dans lequel la couche réfléchissante (7) est appliquée sur le substrat (6) et la structure de surface formant motif est ensuite générée par gaufrage à sec.

12. Procédé selon la revendication 11, dans lequel les deux zones partielles (4, 5) sont gaufrées en une unique étape de gaufrage, une unique matrice de gaufrage étant de préférence utilisée à cet effet.

13. Procédé de fabrication d'un support de données comprenant un élément optiquement variable selon une des revendications de 1 à 9, dans lequel l'élément optiquement variable est prévu sur et/ou dans le support de données.

14. Procédé selon la revendication 13, dans lequel la couche réfléchissante est formée sur le support de données et la structure de surface formant motif est ensuite gaufrée dans la couche réfléchissante, les deux zones partielles (4, 5) étant de préférence gaufrées en une unique étape de gaufrage.

15. Procédé selon la revendication 13, dans lequel l'élément optiquement variable est tout d'abord fabriqué partiellement, ce qui a lieu en ce que seulement une des deux zones partielles est formée, en ce que l'élément optiquement variable partiellement fabriqué est joint au support de données et en ce que, ensuite, la zone partielle manquante est réalisée, les deux zones partielles étant de préférence respectivement formées par gaufrage.

16. Matrice de gaufrage ayant une surface de gaufrage avec laquelle la structure de surface formant motif de l'élément optiquement variable peut être gaufrée selon une des revendications de 1 à 9.
